# FASCICULE DE BREVET EUROPEEN

(11) **EP 2 997 847 B1**
(45) Date de publication et mention de la délivrance du brevet: **18.04.2018**
(21) Numéro de dépôt: 14185629.4
(22) Date de dépôt: 19.09.2014
(51) Int. Cl.: A44C 5/24, A44B 11/22

(54) **Fermoir pour bracelet ou ceinture**
Verschluss für Armband oder Gürtel
Clasp for a bracelet or belt

(43) Date de publication de la demande: 23.03.2016
(73) Titulaire: Omega SA, 2502 Bienne (CH)
(72) Inventeur: Catanese, M. Rocco, 2502 Bienne (CH)
(74) Mandataire: Ravenel, Thierry Gérard Louis

(56) Documents cités:
- EP-A2- 1 943 917
- CH-A2- 700 230
- CH-A2- 702 523
- DE-C- 61 468

## Description

### Domaine de l'invention

L'invention se rapporte à un fermoir pour bracelet à brin réglable, et notamment pour des bracelets de montres.

### Arrière-plan de l'invention

Il est connu du document EP 0 607 726 un fermoir pour bracelet présentant un mécanisme comprenant une plaque de base articulée à l'extrémité d'une lame, ainsi qu'un capot en forme de U inversé débordant la plaque de base et dont les deux bords libres sont respectivement prolongés d'un même côté par un bras latéral dont l'extrémité est montée en rotation à la face latérale correspondante de la plaque de base. Les bords libres du capot peuvent être verrouillés par le biais de moyens latéraux de verrouillage, le brin réglable passant entre la plaque de base et le capot, et étant tenu par un téton protubérant de la face interne de la plaque de base ou du capot.

La manipulation d'un tel mécanisme n'est pas aisée pour un utilisateur car il est nécessaire de déverrouiller le mécanisme au moyen d'un ongle pour pouvoir régler la longueur du brin, et de maintenir la plaque de base lorsque l'on veut changer la longueur du brin du bracelet. De plus, le verrouillage du mécanisme n'est pas totalement sûr, le capot pouvant se déverrouiller dans le cas d'un accrochage ou d'un choc lorsque le bracelet est porté. Un autre fermoir pour bracelet est connu du document EP 1 943 917 décrivant le préambule de la revendication 1.

### Résumé de l'invention

L'invention a notamment pour objectif de pallier les différents inconvénients de ces techniques connues.

Plus précisément, un objectif de l'invention est de fournir un fermoir permettant un réglage simple et rapide de la longueur d'un brin de bracelet.

L'invention a également pour objectif, au moins dans un mode de réalisation particulier, de fournir un fermoir qui soit simple à mettre en oeuvre et peu coûteux.

Ces objectifs, ainsi que d'autres qui apparaîtront plus clairement par la suite, sont atteints selon l'invention à l'aide d'un fermoir pour bracelet, du type à boucle déployante, comprenant au moins des première et deuxième lames, la première lame étant articulée à la deuxième lame par une première extrémité, entre une position fermée, dite position de porter, dans laquelle la première lame est repliée sur la deuxième lame, et une position ouverte dans laquelle la première lame est dégagée de la deuxième lame, la première lame portant à une seconde extrémité un organe de fixation d'un premier brin de bracelet, un second brin de bracelet étant relié au moins indirectement à la deuxième lame, la première lame comportant des premiers moyens de verrouillage aptes à maintenir la première lame dans sa position fermée.

L'organe de fixation comprend des moyens de réglage de la longueur utile du bracelet, ces moyens de réglage comprenant :
- une plaque de base assujettie à la seconde extrémité de la première lame,
- un capot articulé en pivotement à la plaque de base, le premier brin passant entre la plaque de base et le capot et étant maintenu par le biais de moyens de maintien,
- des seconds moyens de verrouillage en position fermée du capot sur la plaque de base.

Selon l'invention, les seconds moyens de verrouillage comprennent un poussoir agencé pour être déplacé suivant une direction longitudinale du bracelet, en réponse à une action de l'utilisateur, entre une première position de repos dans laquelle le capot est verrouillé en position fermée sur la plaque de base, et une seconde position poussée dans laquelle le capot est dégagé de la plaque de base.

Conformément à d'autres variantes avantageuses de l'invention :
- le capot présente une gorge en L sur la face interne de chacune de ses parois latérales, à proximité d'une de ses extrémités ;
- le poussoir comprend un pion sur chacun de ses bords, chaque pion étant configuré pour coopérer avec la gorge en L correspondante ;
- les seconds moyens de verrouillage comprennent des moyens de rappel configurés pour coopérer avec le poussoir de manière à maintenir le poussoir en position fermée ;
- les moyens de rappels comprennent au moins un ressort ;
- la plaque de base comprend des moyens de guidage du poussoir ;
- les moyens de rappel reposent dans les moyens de guidage dudit poussoir ;
- la plaque de base présente sur sa face supérieure un téton, dit téton supérieur, destiné à être inséré dans un trou adapté du brin du bracelet pour définir un point d'ancrage ;
- le premier brin est inséré au travers des moyens de réglage, au niveau de l'articulation du capot sur la plaque de base.

L'invention concerne également une montre-bracelet comportant un bracelet muni d'un fermoir conforme à l'invention.

Ainsi, l'objet de la présente invention, par ses différents aspects fonctionnels et structurels décrits ci-dessus, permet d'obtenir un fermoir dont le réglage de la longueur d'un brin est particulièrement aisé et rapide.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en perspective d'un fermoir conforme à l'invention ;
- la figure 2 est une vue éclatée des seconds moyens de verrouillage d'un fermoir conforme à l'invention ;
- la figure 3a est une vue de dessus des seconds moyens de verrouillage d'un fermoir conforme à l'invention ;
- la figure 3b est une vue en coupe selon la ligne AA de la figure 3a des seconds moyens de verrouillage d'un fermoir conforme à l'invention ;
- la figure 4 est une vue en perspective d'un fermoir selon un autre mode de réalisation de l'invention.

### Description détaillée des modes de réalisation préférés

Un fermoir pour bracelet à brin réglable selon un premier exemple de réalisation va maintenant être décrit dans ce qui suit faisant référence conjointement aux figures 1, 2 et 3a et 3b.

Selon un premier mode de réalisation, l'invention concerne un fermoir pour bracelet, du type à boucle déployante, comprenant au moins des première et deuxième lames, la première lame 1 étant articulée à la deuxième lame 2 par une première extrémité, entre une position fermée, dite position de porter, dans laquelle la première lame 1 est repliée sur la deuxième lame 2, et une position ouverte dans laquelle la première lame 1 est dégagée de la deuxième lame 2.

La première lame 1 porte à une seconde extrémité un organe de fixation 20 d'un premier brin 100 de bracelet, un second brin 101 de bracelet étant relié au moins indirectement à la deuxième lame 2 au moyen d'un maillon d'attache 11 par exemple, la première lame 1 comportant des premiers moyens de verrouillage aptes à maintenir la première lame 1 dans sa position fermée.

Les brins 100,101 peuvent être fabriqués dans des matériaux tels que du cuir, du tissu, de la toile, ou tout autre matériau connu de l'homme du métier pour réaliser des bracelets ou des ceintures.

Les premiers moyens de verrouillage peuvent être formés, par exemple, par au moins une gâchette 32 configurée pour maintenir et/ou libérer un téton, dit téton inférieur 31, de façon à maintenir la première lame 1 dans sa position fermée contre la deuxième lame 2 ou libérer la première lame 1 dans sa position dégagée.

La deuxième lame 2 peut, par exemple, présenter un orifice traversant en son centre, dit orifice central 25, l'orifice central étant configuré pour recevoir le téton inférieur 31 de manière que le téton inférieur 31 coopère avec la gâchette. Bien entendu, d'autres moyens de verrouillage auraient pu être envisagés par l'homme du métier dans le cadre de la présente invention.

Comme on peut l'observer aux figures 1 et 2, l'organe de fixation 20 comprend des moyens de réglage de la longueur utile du bracelet, ces moyens de réglage comprennent :
- une plaque de base 21 articulée en pivotement à la seconde extrémité de la première lame 1, la plaque de base étant maintenue par une barrette 10, et
- un capot 22, en forme de U inversé, articulé en pivotement à la plaque de base 21, le capot 22 étant maintenu à la plaque de base 21 par ses bords latéraux au moyen de la barrette 10.

Un tel agencement de la plaque de base 21 et du capot 22 permet au premier brin 100 de passer entre la plaque de base 21 et le capot 22. Avantageusement, le premier brin 100 passe au travers des moyens de réglage, au niveau de l'articulation du capot sur la plaque de base Comme on peut l'observer sur les figures, le premier brin 100 est maintenu dans sa position par le biais de moyens de maintien tels qu'un téton, dit téton supérieur 30, destiné à être inséré dans un trou adapté du premier brin 100 pour définir un point d'ancrage de ce dernier au fermoir. Bien entendu, d'autres moyens de maintien auraient pu être envisagés par l'homme du métier dans le cadre de la présente invention.

Les moyens de réglage comprennent également des seconds moyens de verrouillage pour maintenir en position fermée le capot 22 sur la plaque de base 21.

De manière avantageuse, les seconds moyens de verrouillage sont formés par un poussoir 24 agencé pour être déplacé suivant une direction longitudinale du premier brin 100, en réponse à une action de l'utilisateur, entre une première position de repos dans laquelle le capot 22 est verrouillé en position fermée sur la plaque de base 21, et une seconde position poussée dans laquelle le capot 22 est dégagé de la plaque de base 21.

Tel que représentés à la figure 2, les seconds moyens de verrouillage comprennent des moyens de rappel, tels que des ressorts 230, configurés pour exercer une force sur le poussoir 24 de manière à maintenir le poussoir 24 en position fermée.

La plaque de base 21 comprend des moyens de guidage pour le poussoir 24 et les ressorts 230, les moyens de guidage se présentant respectivement sous la forme d'une fente de guidage 210 de part et d'autre de la plaque de base 21 pour le poussoir 24 et d'un cylindre de guidage 211 pour chaque ressort 230, les ressorts 230 étant ainsi maintenu latéralement dans les cylindre de guidage 211.

Avantageusement, les fentes de guidage 210 sont prévues débouchantes, de manière que le poussoir 24 peut coopérer avec les parois latérales du capot 21.

Le poussoir 24 est formé par un corps 240, de largeur équivalente à la largeur de la plaque de base 21, et présente un bras 241 disposé à chacune de ses extrémités, les bras 241 étant configurés pour coulisser au sein des fentes de guidage 210 et coopérer en appui avec les ressorts 230. Comme on peut l'observer sur les figures, chaque bras 241 du poussoir 24 comprend un pion 241 orienté vers l'extérieur de la fente de guidage 210 pour coopérer avec l'une des parois latérales 220 du capot 22.

Le poussoir présente également un trou traversant 243 au niveau de chaque bras 241, chacun des trous traversants 243 étant configuré pour laisser passer une vis 212 fixée à la plaque de base 21 et ainsi maintenir le poussoir 24 en place alors qu'il est contraint par les ressorts 230. Les trous traversants 243 sont d'un diamètre plus grand que ceux des vis 212, la différence entre les diamètres du trou 243 et de la vis 212 définissant la longueur de course du poussoir 24.

Selon l'invention, le capot 22 présente une gorge en L 221 sur la face interne de chacune de ses parois latérales 220, disposée de manière préférentielle à proximité d'une de ses extrémités, chaque gorge en L 221 étant configurée pour coopérer avec un pion 241 respectif du poussoir 24.

Selon une variante de réalisation, non représentée sur les figures, le capot 22 comprend sur la face interne de chacune de ses parois latérales 220 un pion, et chaque bras 241 du poussoir 24 comprend une gorge configurée pour coopérer avec un pion respectif du capot 22. Ainsi, lorsqu'un utilisateur presse le poussoir 24, les gorges se déplacent et libèrent les pions présents sur les parois latérales 220 du capot 22.

Comme on peut l'observer à la figure 3a, lorsque le capot 22 est en position fermée, les ressorts 230 contraignent le poussoir 24 de façon le corps 240 du poussoir 24 dépasse légèrement du capot 22 et que les pions 241 restent en place au fond des gorges en L 221. Pour libérer le capot 22, l'utilisateur presse le poussoir 24 de manière à placer les pions 241 en butée au niveau du pied du L de chaque gorge en L 221. L'utilisateur peut alors soulever le capot 22 et libérer le premier brin 100 en soulevant ce dernier de manière à extraire le téton supérieur du premier brin 100.

Selon un aspect particulièrement avantageux de l'invention, l'utilisateur peut utiliser le même doigt pour presser le poussoir 24 et soulever le capot 22, le doigt arrivant à proximité immédiate du capot 22 une fois le poussoir en position poussée.

Selon un deuxième mode de réalisation de l'invention, le fermoir pour bracelet, du type à boucle déployante, comprend des première, deuxième et troisième lames, la première lame 1 étant articulée à la deuxième lame 2 par une première extrémité, et la troisième lame 3 étant articulée à la deuxième lame 2 par la seconde extrémité opposée à la première extrémité.

La première lame 1 et la troisième lame 3 peuvent passer d'une position fermée, dite position de porter, dans laquelle la première lame 1 et la troisième lame 3 sont repliées sur la deuxième lame 2, et une position ouverte dans laquelle la première lame 1 et la troisième lame 3 sont dégagées de la deuxième lame 2.

La première lame 1 porte à sa seconde extrémité un organe de fixation 20 d'un premier brin 100 de bracelet, un second brin 101 de bracelet étant relié au moins indirectement à la deuxième lame 2, la première lame 1 comportant des premiers moyens de verrouillage 10 aptes à maintenir la première lame 1 dans sa position fermée.

Comme on peut l'observer à la figure 4, l'organe de fixation 20 comprend des moyens de réglage de la longueur du premier brin 100 identique à ceux présents dans le premier mode de réalisation, par conséquent nous ne revenons pas sur la description de ces moyens de réglage.

Comme on peut l'observer sur la figure 4, la deuxième lame 2 comprend deux évidements longitudinaux 26 et 27 disposés symétriquement de part et d'autre de l'orifice central 25. Avantageusement, les évidements longitudinaux 26 et 27 sont respectivement de forme complémentaire à la première lame 1 et la troisième lame 3.

Ainsi, la première lame 1 et la troisième lame 3 reposent au moins partiellement dans les logements longitudinaux 26 et 27, de manière que la seconde extrémité de la première lame 1 et de la troisième lame 3 repose sur la deuxième lame 2 à proximité immédiate de l'orifice central 25.

Telle qu'illustrée à la figure 4, la plaque de base 21 présente une creusure 213 au niveau de l'extrémité recevant le poussoir 24 de manière à former un logement, entre la plaque de base 21 et le poussoir 24, qui est configuré pour recevoir la seconde extrémité de la troisième lame 3 lorsque la première lame 1 et la troisième lame 3 sont en position fermée.

Selon ce mode de réalisation particulier de l'invention, l'organe de fixation 20 présente un réceptacle 200 dans lequel le corps 240 du poussoir 24 vient se loger lorsque la première lame 1 et la troisième lame 3 sont repliées sur la deuxième lame 2 en position fermée.

Pour fermer le fermoir, l'utilisateur replie dans un premier temps la troisième lame 3 sur la deuxième lame 2 dans l'évidement longitudinal 27 correspondant, de manière que la seconde extrémité de la troisième lame 3 soit positionnée au-dessus de l'orifice central 25. Ensuite, l'utilisateur replie la première lame 1 sur la deuxième lame 2 dans l'évidement longitudinal 26 correspondant, de manière que la seconde extrémité de la première lame 1 soit positionnée au-dessus de l'orifice central 25 et que la seconde extrémité de la troisième lame 3 repose au niveau de la creusure 213. Finalement, Les lames 1 et 3 sont verrouillées une fois que l'utilisateur positionne le téton inférieur 31 dans l'orifice central 25 de façon à le verrouiller par le biais des premiers moyens de verrouillage.

L'invention concerne également une montre-bracelet comportant un bracelet muni d'un fermoir tel que décrit précédemment.

L'invention concerne aussi un module de fixation d'un brin sur une attache, comme une attache de ceinture par exemple, le module de fixation étant muni de moyens de réglage de la longueur du brin, ces moyens de réglage comprenant :
- une plaque de base 21 assujettie à la seconde extrémité de la première lame 1, et un capot 22 articulé en pivotement à la plaque de base 21, le brin passant entre la plaque de base 21 et le capot 22, le brin étant maintenu par le biais de moyens de maintien disposé sur la face supérieure et sur la face inférieure de la plaque de base 211, et
- des seconds moyens de verrouillage du capot 21 sur la plaque de base 21 en position fermée équipant la plaque de base 21.

Selon l'invention, les seconds moyens de verrouillage comprennent un poussoir 24 agencé pour être déplacé suivant une direction longitudinale du brin, en réponse à une action de l'utilisateur, entre une première position de repos dans laquelle le capot 22 est verrouillé en position fermée sur la plaque de base 21, et une seconde position poussée dans laquelle le capot 22 est dégagé de la plaque de base 21.

Grâce à ces différents aspects de l'invention, on dispose d'un fermoir de conception simple permettant d'ajuster la longueur d'un brin de bracelet ou de ceinture par exemple.

Bien entendu, la présente invention ne se limite pas à l'exemple illustré et est susceptible de diverses variantes et modifications qui apparaîtront à l'homme de l'art.

### NOMENCLATURE

1. Première lame,
10. Barrette,
11. Maillon d'attache,
100. premier brin,
101. Second brin
2. Deuxième lame,
20. Organe de fixation,
200. Réceptacle,
21. Plaque de base,
210. Fentes de guidage,
211. Cylindre de guidage,
212. Vis,
213. Creusure,
22. Capot,
220. Parois latérales,
221. Gorges en L,
230. Ressorts,
24. Poussoir,
240. Corps du poussoir,
241. Bras du poussoir,
242. Pions,
243. Trous traversants,
25. Orifice central,
26,27. Evidements longitudinaux,
3. Troisième lame,
30. Téton supérieur,
31. Téton inférieur,
32. Gâchette.

## Revendications

1. Fermoir pour bracelet, du type à boucle déployante, comprenant au moins des première et deuxième lames, la première lame (1) étant articulée à la deuxième lame (2) par une première extrémité, entre une position fermée, dite position de porter, dans laquelle la première lame (1) est repliée sur la deuxième lame (2), et une position ouverte dans laquelle la première lame (1) est dégagée de la deuxième lame (2), la première lame (1) portant à une seconde extrémité un organe de fixation (20) d'un premier brin (100) de bracelet, un second brin (101) de bracelet étant relié au moins indirectement à la deuxième lame (2), la première lame (1) comportant des premiers moyens de verrouillage aptes à maintenir la première lame (1) dans sa position fermée,
l'organe de fixation (20) comprenant des moyens de réglage de la longueur utile du bracelet, ces moyens de réglage comprenant :
- une plaque de base (21) assujettie à la seconde extrémité de la première lame (1),
- un capot (22) articulé en pivotement à la plaque de base (21), le premier brin (100) passant entre la plaque de base (21) et le capot (22) et étant maintenu par le biais de moyens de maintien,
- des seconds moyens de verrouillage en position fermée du capot (22) sur la plaque de base (21),
**caractérisé en ce que** les seconds moyens de verrouillage comprennent un poussoir (24) agencé pour être déplacé suivant une direction longitudinale du bracelet, en réponse à une action de l'utilisateur, entre une première position de repos dans laquelle le capot (22) est verrouillé en position fermée sur la plaque de base (21), et une seconde position poussée dans laquelle le capot (22) est dégagé de la plaque de base (21).

2. Fermoir selon la revendication 1, dans lequel le capot (22) présente une gorge en L (221) sur la face interne de chacune de ses parois latérales (220), à proximité d'une de ses extrémités.

3. Fermoir selon la revendication 1 ou 2, dans lequel le poussoir (24) comprend un pion (242) sur chacun de ses bords, chaque pion (242) étant configuré pour coopérer avec la gorge en L (221) correspondante.

4. Fermoir selon l'une quelconque des revendications 1 à 3, dans lequel les seconds moyens de verrouillage comprennent des moyens de rappel configurés pour coopérer avec le poussoir (24) de manière à maintenir le poussoir (24) en position fermée.

5. Fermoir selon la revendication 4, dans lequel lesdits moyens de rappels comprennent au moins un ressort (230).

6. Fermoir selon l'une quelconque des revendications 1 à 5, dans lequel la plaque de base (21) comprend des moyens de guidage du poussoir (24).

7. Fermoir selon la revendication 2 ou 5, dans lequel les moyens de rappel reposent dans les moyens de guidage du poussoir (24).

8. Fermoir selon l'une quelconque des revendications 1 à 7, dans lequel la plaque de base (21) présente sur sa face supérieure un téton, dit téton supérieur (30), destiné à être inséré dans un trou adapté du premier brin (100) du bracelet pour définir un point d'ancrage.

9. Fermoir selon l'une quelconque des revendications 1 à 8, dans lequel le premier brin (100) est inséré au travers des moyens de réglage, au niveau de l'articulation du capot (22) sur la plaque de base (21).

10. Montre-bracelet comportant un bracelet muni d'un fermoir selon l'une quelconque des revendications précédentes.

## Patentansprüche

1. Schließe für ein Armband des Typs mit aufklappbarer Spange, die mindestens ein erstes und ein zweites Plättchen umfasst, wobei das erste Plättchen (1) an dem zweiten Plättchen (2) an einem ersten Ende angelenkt ist zwischen einer geschlossenen Position, die Trageposition genannt wird, in der das erste Plättchen (1) auf das zweite Plättchen (2) gefaltet ist, und einer geöffneten Position, in der das erste Plättchen (1) von dem zweiten Plättchen (2) gelöst ist, wobei das erste Plättchen (1) an einem zweiten Ende ein Organ (20) für die Befestigung eines ersten Armbandteils (100) trägt, wobei ein zweites Armbandteil (101) zumindest indirekt mit dem zweiten Plättchen (2) verbunden ist, wobei das erste Plättchen (1) erste Verriegelungsmittel aufweist, die geeignet sind, das erste Plättchen (1) in seiner geschlossenen Position zu halten,
wobei das Befestigungsorgan (20) Mittel zum Einstellen der Nutzlänge des Armbandes umfasst, wobei diese Einstellmittel umfassen:
- eine Basisplatte (21), die an dem zweiten Ende des ersten Plättchens (1) befestigt ist,
- eine Haube (22), die an der Basisplatte (21) drehbar angelenkt ist, wobei das erste Teil (100) zwischen der Basisplatte (21) und der Haube (22) verläuft und durch Haltemittel gehalten wird,
- zweite Mittel, um die Haube (22) in der geschlossenen Position an der Basisplatte (21) zu verriegeln,
**dadurch gekennzeichnet, dass** die zweiten Verriegelungsmittel einen Drücker (24) umfassen, der dafür ausgelegt ist, in Reaktion auf eine Betätigung des Anwenders in einer Längsrichtung des Armbandes zwischen einer ersten Ruheposition, in der die Haube (22) in der geschlossenen Position auf der Basisplatte (21) verriegelt ist, und einer zweiten, gedrückten Position, in der die Haube (22) von der Basisplatte (21) gelöst ist, verlagert zu werden.

2. Schließe nach Anspruch 1, wobei die Haube (22) in der inneren Fläche jeder ihrer Seitenwände (220) in der Nähe eines ihrer Enden eine L-förmige Kehle (221) aufweist.

3. Schließe nach Anspruch 1 oder 2, wobei der Drücker (24) an jedem seiner Ränder einen Stift (242) aufweist, wobei jeder Stift (242) konfiguriert ist, mit der entsprechenden L-förmigen Kehle (221) zusammenzuwirken.

4. Schließe nach einem der Ansprüche 1 bis 3, wobei die zweiten Verriegelungsmittel Rückstellmittel umfassen, die konfiguriert sind, mit dem Drücker (24) in einer Weise zusammenzuwirken, dass der Drücker (24) in der geschlossenen Position gehalten wird.

5. Schließe nach Anspruch 4, wobei die Rückstellmittel mindestens eine Feder (230) umfassen.

6. Schließe nach einem der Ansprüche 1 bis 5, wobei die Basisplatte (21) Mittel zum Führen des Drückers (24) umfasst.

7. Schließe nach Anspruch 2 oder 5, wobei die Rückstellmittel in den Mitteln zum Führen des Drückers (24) ruhen.

8. Schließe nach einem der Ansprüche 1 bis 7, wobei die Basisplatte (21) auf ihrer oberen Fläche einen Zapfen, genannt oberer Zapfen (30), aufweist, der dazu bestimmt ist, in ein geeignetes Loch des ersten Armbandteils (100) eingeführt zu werden, um einen Verankerungspunkt zu definieren.

9. Schließe nach einem der Ansprüche 1 bis 8, wobei das erste Teil (100) durch die Einstellmittel auf Höhe der Anlenkung der Haube (22) an der Basisplatte (21) eingeführt wird.

10. Armbanduhr, umfassend ein Armband, das mit einer Schließe nach einem der vorhergehenden Ansprüche versehen ist.

## Claims

1. Bracelet clasp, of the type with a deployment buckle, including at least first and second strips, the first strip (1) being hinged to the second strip (2) by a first end, between a closed position, called the wearing position, in which the first strip (1) is folded onto the second strip (2), and an open position, in which the first strip (1) is distant from the second strip (2), the first strip (1) carrying, at a second end, a member (20) for securing a first bracelet strand (100), a second bracelet strand (101) being at least indirectly connected to the second strip (2), the first strip (1) including first locking means capable of holding the first strip (1) in the closed position,
the securing member (20) including means for adjusting the useful length of the bracelet, these adjustment means including:
- a base plate (21) secured to the second end of the first strip (1),
- a cap (22) pivotally hinged to the base plate (21), the first strand (100) passing between the base plate (21) and the cap (22) and being held by holding means,
- second means for locking the cap (22) in the closed position on the base plate (22),
**characterized in that** the second locking means include a push-piece (24) arranged to be moved in a longitudinal direction of the bracelet, in response to an action of the user, between a first rest position in which the cap (22) is locked in a closed position on the base plate (21), and a second pushed-in position in which the cap (22) is unlocked from the base plate (21).

2. Clasp according to claim 1, wherein the cap (22) has an L-shaped groove (221) on the inner face of each lateral wall thereof (220), in proximity to one end thereof.

3. Clasp according to claim 1 or 2, wherein the push-piece (24) includes a slug (242) on each edge thereof, each slug (242) being configured to cooperate with the corresponding L-shaped groove (221).

4. Clasp according to any of claims 1 to 3, wherein the second locking means include return means configured to cooperate with the push-piece (24) so as to hold the push-piece (24) in the closed position.

5. Clasp according to claim 4, wherein said return means include at least one spring (230).

6. Clasp according to any of claims 1 to 5, wherein the base plate (21) includes means for guiding the push-piece (24).

7. Clasp according to claim 2 or 5, wherein the return means rest in the push-piece (24) guide means.

8. Clasp according to any of claims 1 to 7, wherein the base plate (21) has a stud on the upper face thereof, called the upper stud (30), intended to be inserted in a suitable hole of the bracelet strand (100) to define an anchoring point.

9. Clasp according to any of claims 1 to 8, wherein the first strand (100) is inserted through the adjustment means, where the cap (22) is hinged on the base plate (21).

10. Wristwatch including a bracelet provided with a clasp according to any of the preceding claims.
